# EUROPÄISCHE PATENTSCHRIFT

(11) **EP 0 574 771 B1**
(45) Veröffentlichungstag und Bekanntmachung des Hinweises auf die Patenterteilung: **23.04.1997**
(21) Anmeldenummer: 93108884.3
(22) Anmeldetag: 02.06.1993
(51) Int. Cl.: B24C 3/32, B24C 3/06

(54) **Strahlmittelanlage**
Abrasive plant
Installation d'abrasif

(30) Priorität: 19.06.1992 SI 9200122; 19.04.1993 SI 9300204
(43) Veröffentlichungstag der Anmeldung: 22.12.1993
(73) Patentinhaber: Markocic, Ivan, SI-65212 Dobrovo (SI); Gerbec, Aleksander, SI-65212 Dobrovo (SI)
(72) Erfinder: Markocic, Ivan, SI-65212 Dobrovo (SI); Gerbec, Aleksander, SI-65212 Dobrovo (SI)
(74) Vertreter: Strehl Schübel-Hopf Groening & Partner

(56) Entgegenhaltungen:
- EP-A- 0 181 810
- DE-A- 3 634 700
- DE-B- 1 142 298
- GB-A- 2 160 452
- GB-A- 2 205 259
- US-A- 4 753 050

## Beschreibung

Die vorliegende Erfindung betrifft eine Strahlmittelanlage für die Oberflächenbehandlung mit Hilfe eines Strahlmittels. Genauer, der Gegenstand gemäss der Erfindung fällt in das Gebiet der Oberflächenbehandlung durch schleifendes oder ähnliches Abstrahlen mit teilchenförmigem Werkstoff.

Eine Strahlmittelanlage, z.B. zum Bestrahlen der Innenflächen von Rohren, ist aus US 3,824,738 bekannt geworden. Bei dieser Anlage werden während des Strahlverfahrens das Strahlmittel und das vom Rohr abgestrahlte Material von einem freien Ende des Rohres mittels Luftstrom abgesaugt, der durch ein drehendes Rad erzeugt wird. Die Anlage weist einen aus einem bzw. in ein Rohr aus- und einfahrbaren Wagen, ein Schleuderrad, das an einem rohrförmigen Gehäuse drehbar gelagert ist, welch letzteres am vorderen Teil des Wagens angeordnet ist, eine Förderschnecke zur Strahlmittelzufuhr an das Schleuderrad und eine hinter dem Schleuderrad angeordnete Ummantelung, um den nutzbaren Rohrquerschnitt zu redezieren. Das drehbare Schleuderrad ist ins freie Rohrende eingesetzt und erzeugt während seiner Bewegung durch das Rohr einen Luftstrom, der das Strahlmittel und das vom Rohr abgestrahlte Material durch das gegenüberliegende freie Rohrende austreibt. Das Strahlmittel wird danach vom Material, das von einem Rohr abgestrahlt wurde, getrennt und an anderen Rohren angewendet.

Ein Nachteil der genannten Anlage liegt darin, dass sie bei einem Strahlverfahren der Rohre, deren Länge üblicherweise zwischen 6 und 12 m beträgt, eine in Draufsicht verhältnismässig grosse Fläche einnimmt. Die Länge der Anlage ist nämlich mindestens gleich zweimal der Rohrlänge, d.h. der Länge des Rohres und der des Dornes, an welchem der Wagen befestigt ist, was verhältnismässig grosse Räume zum Anordnen derartiger Anlagen beansprucht.

Ein weiterer Nachteil der bekannten Anlage liegt darin, dass die Länge der Förderleitung, durch die das Strahlmittel vom Rohraustritt bis zum Vorratskessel wieder zurückgeführt wird, verhältnismässig gross ist und sogar drei- bis viermal der Länge des bestrahlten Rohres umfasst. Demzufolge sind die Einzelbauteile dieser Förderleitung einem grossen Verschleiss durch das Strahlmittel ausgesetzt, wodurch ihre Lebensdauer wesentlich verkürzt wird.

Eine Strahlmittelanlage gemäss dem Oberbegriff des Anspruchs 1 ist aus der DE-B-11 42 298 bekannt. Diese Anlage weist als Schleudervorrichtung eine Schleuderturbine auf, wobei ein Strahlmittel mittels der Schleudervorrichtung an eine Oberfläche eines Werkstücks geschleudert wird, ein Strahlmittel-Vorratskessel mit gleicher Längsachse wie die Schleudervorrichtung angeordnet ist und im Bereich unmittelbar unter der Schleudervorrichtung liegt, und das Strahlmittel vom Vorratskessel in die Schleudervorrichtung mittels einer Fördervorrichtung gefördert wird.

Aufgabe der Erfindung ist es, die bekannte Strahlmittelanlage so weiterzubilden, daß eine einfache und effektive Strahlmittelrückführung möglich ist.

Diese Aufgabe wird durch eine Strahlmittelanlage gemäss Anspruch 1 gelöst. Bevorzugte Ausführungsformen sind in den abhängigen Ansprüchen angegeben.

Bei der erfindungsgemässen Strahlmittelanlage ist ein Strahlmittel-Vorratskessel mit gleicher Längsachse wie eine Schleuderturbine oder ein Schleuderdiffusor angeordnet und liegt im Bereich unmittelbar darunter. Das Strahlmittel wird vom Vorratskessel entweder in die Turbine oder den Diffusor durch ein verhältnismässig kurzes Förderrohr geführt, das die Turbine bzw. den Diffusor mit dem Vorratskessel verbindet. Das Strahlmittel wird durch das genannte Rohr auf verschiedene Weise gefördert; z.B. mittels eines Förderluftstroms der durch den Saugeffekt der Turbine bzw. des Diffusors erzeugt und/oder durch ein Binde-Einblaserohr eingeführt wird, oder mittels einer Förderschnecke, die in dem genannten Förderrohr angeordnet ist.

Ein Ausführungsbeispiel der erfindungsgemässen Strahlmittelanlage weist einen Injektorschleuderdiffusor auf, welchem an erstem Längs-Eintrittsende ein Rohrstutzen und an zweitem Längs-Eintrittsende ein Förderrohr zugeordnet ist. Das freie Ende des letzteren ist mittels eines korbartigen Vorratskessels abgeschlossen, wobei das Förderrohr im Bereich der Verbindung mit dem Boden des Vorratskessels mit einer Reihe von Radialaussparungen ausgestattet ist. Die Innenseiten des Rohrstutzens und des Förderrohres sind miteinander durch ein Binde- Einblaserohr verbunden, welches im wesentlichen in das Förderrohr durch den Boden des Vorratskessels hineinragt.

Ein weiteres Ausführungsbeispiel der erfindungsgemässen Strahlmittelanlage weist eine turbinenartige Schleudervorrichtung auf, die aus einem Stator und einem pneumatisch oder elektrisch angetriebenen Rotor besteht, welchem in Axialrichtung das drehfeste Förderrohr zugeordnet ist. Das letztere ist im Bereich seines freien Endes mit einer Reihe von Radialaussparungen ausgebildet. Das Förderrohr ist mit seinem einen Ende an eine Saugseite der turbinenartigen Schleudervorrichtung und mit seinem anderen, d.h. dem freien Ende, an den Boden des korbartigen Vorratskessels angeschlossen. Koaxial mit dem Förderrohr und eine Spielpassung bildend ist ein mit dem Rotor feststehend verbundenes, drehbares Lockerungsrohr angeordnet, das an seinem freien Ende, im Bereich der Aussparungen am Förderrohr, stirnseitig mit einer Reihe von gleichmässig beabstandeten Lockerungszähnen ausgebildet ist.

Gemäß einem weiteren Ausführungsbeispiel der erfindungsgemässe Anlage ist dem Rotor in Axialrichtung ein drehfestes Rohr zugeordnet ist, das mit seinem gegenüberliegenden Ende den Boden des Vorratskessels durchdringt und mit dem Boden eine feste Verbindung bildet. Koaxial mit dem genannten Rohr ist ein drehbares Elevatorrohr angeordnet, das an seiner Innenfläche mit einer Schnecke versehen ist. Das Elevatorrohr ist fest mit dem Rotor verbunden und erstreckt sich in Längsrichtung im wesentlichen bis zum Boden des Vorratskessels, wobei zwischen dem letzteren und dem freien Ende des Rohres ein Abstand vorgesehen ist.

Die erfindungsgemässe Anlage kann z.B. zum Bestrahlen der ebenen Aussenfläche benutzt werden, wobei bei diesem Ausführungsbeispiel sowohl die Schleuderturbine bzw. der Diffusor als auch der Vorratskessel in einem Gehäuse angeordnet sind. Dieses weist im Bereich der Schleuderturbine bzw. des Diffusors eine entsprechend ausgebildete Austrittsöffnung für das Strahlmittel auf, die mit einem zweckmässigen, der behandelten Oberfläche eingepassten Schutzschild ummantelt ist. Das Strahlmittel wird vom Bereich des Bodens des Vorratskessels in die Schleuderturbine bzw. den Diffusor durch ein verhältnissmässig kurzes Förderrohr zugeführt, wobei dazu eine der vorstehend beschriebenen Förderarten verwendet werden kann.

Gemäß einem weiteren Ausführungsbeispiel der Strahlmittelanlage ist derjenige Teil der Mantelwandung des korbartigen Vorratskessels, der in Axialrichtung der Schleudervorrichtung näher liegt, im wesentlichen als ein radial nachgiebiges Feingitter ausgebildet, welchem weiter in Axialrichtung ein aus elastischem Stoff ausgebildeter und radial nachgiebiger trichterförmiger Schild zugeordnet ist. Nach einer weiteren Ausführungsform kann der genannte Strahlmittel-Vorratskessel auch als ein Zyklonabscheider ausgebildet sein.

Die Ausführungsbeispiele der Anlage gemäss der Erfindung werden anhand beigefügter Zeichnungen beschrieben. Darin zeigen:
- Fig.1: eine Ausführungsform der Anlage gemäss der Erfindung zum Bestrahlen der Innenflächen, insbesondere von Rohren, in Längsschnitt,
- Fig. 2: ein weitere Ausführungsform der Anlage aus Fig. 1 in Längsschnitt,
- Fig. 3: noch eine weitere Ausführungsform der Anlage aus Fig. 1 in Längsschnitt,
- Fig. 4: eine Ausführungsform der Anlage gemäss der Erfindung zum Bestrahlen der ebenen Aussenfläche, in Längsschnitt.

Eine Strahlmittelanlage gemäss der Erfindung ist als eine Anlage zum Bestrahlen der Innenflächen von Rohren dargestellt. Eine solche Anlage zum Bestrahlen der Innenflächen von Rohren kann aber auch als eine Anlage zum Bestrahlen von ebenen Aussenflächen entweder von Rohren oder Werkstücken verschiedener Profile, flächiger Werkstücke, wie z.B. Schiffsflanken usw., verwendet werden.

Eine Strahlmittelanlage zum z.B. Bestrahlen der Innenflächen von Rohren besteht aus einem Injektorschleuderdiffusor 1, welchem an seinem ersten Längsende, gegebenenfalls dem oberen, ein Rohrstutzen 2 zugeordnet ist. Dessen freies Ende dient der Aufnahme eines an sich bekannten und in der Zeichnung nicht dargestellten flexiblen Zufuhrschlauchs von unter Druck stehender Antriebsluft. Dem anderen Längs-Eintrittsende des Injektordiffusors 1, gegebenenfalls dem unteren, ist ein Förderrohr 3 zugeordnet, dessen freies Ende mit einem Strahlmittel-Vorratskessel 4 derart abgeschlossen wird, dass das Förderrohr 3 zentrisch am Boden des Vorratskessels 4 dessen Mantelwand in Richtung gegen den Diffusor 1 divergiert, angeordnet ist. Das Förderrohr 3 ist im Bereich der Verbindung mit dem Boden des Vorratskessels 4 mit einer Reihe von Radialaussparungen 5 ausgestattet, die zum Eintritt des Strahlmittels dienen. Das Innere des Rohrstutzens 2 und das des Förderrohrs 3 sind mittels eines Binde-Einblaserohres 6 verbunden, wobei das letztere an den Rohrstutzen 2 im Bereich des oberen Endes des Injektordiffusors 1 angeschlossen ist und durch den Boden des Vorratskessels 4 in das Förderrohr 3 hineinragt.

Der Mantelwandteil des korbartigen Vorratskessels 4, der in der Nähe des Injektordiffusors 1 liegt, ist in Achsrichtung gesehen im wesentlichen als ein radial nachgiebiges Feingitter 7 ausgebildet, das nur für die beim Bestrahlen enstandenen Staubpartikeln durchlässig ist. Weiterhin ist dem genannten Feingitter 7 in Axialrichtung ein aus elastischem Stoff ausgebildeter und ebenso radial nachgiebiger trichterförmiger Schild 8 zugeordnet, der beim Betrieb der Anlage gemäss der Erfindung dicht an die Innenfläche des zu bestrahlenden Rohres 9 aufliegt.

Gegenüberliegend an die Aussenfläche des Rohrstutzens 2 und im Bereich von dessen freiem Ende ist ein Paar Rippen 10 angeordnet, an denen jeweils eine Führungsradeinheit 10' angeordnet ist. Diese weist einen an sich bekannten, in Radialrichtung des Rohres 9 drehbar gelagerten und federgestützten Hebel 11 auf, an dessen freiem Ende ein Stützrad 12 drehbar gelagert ist. Der jeweilige Hebel 11 ist radial mittels einer stabförmigen Führung 13 geführt, die drehbar an der jeweiligen Rippe 10 gelagert, wobei eine Druckfeder 14 angesteckt ist, die zwischen dem jeweiligen Hebel 11 und der Rippe 10 angeordnet ist. Weiterhin ist an der von Radialaussparungen 5 des Förderrohrs 3 abgewandten Seite des Bodens des Vorratskessels 4 ein Befestigungsvorsprung 15 angeordnet, der ein Paar gegenüberliegende Rippen 10 aufweist, an denen die vorstehend beschriebene Radeinheit 10' jeweils angeordnet ist.

Die Innenfläche des Rohres 9 wird entweder in einer horizontalen oder vertikalen Lage bestrahlt, u.zw. derart, dass die betreffende Anlage gemäss der Erfindung ins Rohr 9 hineingeschoben wird, wobei sie mit Paaren von Radeinheiten 10' und dem radial nachgiebigen Schild 8 dicht an der Wand des Rohres 9 angelehnt ist. Durch eine näher nicht dargestellte Zufuhrleitung wird dem Rohrstutzen 2 der Druckluftstrom (Pfeil A) zugeführt, der teilweise über das Binde-Einblaserohr 6 durch den Boden des Vorratskessels 4 fliesst (Pfeil B). Dieser, der sogenannte Primärdruckluftstrom, saugt dabei das Strahlmittel durch die Radialaussparungen 5 des Förderrohrs 3 an und schiebt es durch letzteres aufwärts. Dazu trägt auch der Sekundärdruckluftstrom bei, d.h. der Druckluftstrom, der nach Ableiten des Primärdruckluftstroms über das Binde-Einblaserohr 6 im Rohrstutzen 2 bleibt. Der Sekundärdruckluftstrom fliesst dabei durch den Diffusor 1 (Pfeil C), wobei er einen Überdruck im Vorratskessel 4 bildet, welcher, wie bereits erwähnt, das Strahlmittel zusätzlich durch die Aussparungen 5 schiebt (Pfeil D). Der Sekundärdruckluftstrom, der durch den Diffusor 1 fliesst, erzeugt auch einen Unterdruck im Förderrohr 3, was die Strömung des Strahlmittels, welches durch den schnellen Druckluftstrom radial gegen die Innenfläche des Rohres 9 geschleudert ist (Pfeil E), zusätzlich beschleunigt. Das Strahlmittel fällt danach in den Vorratskessel 4 und die Staubpartikeln werden mittels des Druckluftstromes durch Das Feingitter 7 hindurchgeschoben. Die Strahlmittelanlage gemäss der Erfindung wird längs des Rohres 9 weiter geschoben, bis die ganze Innenfläche bestrahlt ist.

Ein weiteres Ausführungsbeispiel der Anlage gemäss der Erfindung weist eine an sich bekannte turbinenartige Schleudervorrichtung 16 auf, die aus einem Stator 17 und einem pneumatisch angetriebenen Rotor 18 besteht (in Fig. 2 nicht ausführlich dargestellt). Dem Rotor 18 ist, in Axialrichtung gesehen, das drehfeste Förderrohr 3 zugeordnet, das ebenso wie beim ersten Ausführungsbeispiel im Bereich seines freien Endes mit einer Reihe von Radialaussparungen 5 ausgebildet und das mit seinem ersten Ende an die Saugseite der Turbinenvorrichtung 16 angeschlossen ist. Das andere, d.h. das freie Ende, des Rohres 3 ist an dem Boden des korbartigen Vorratskessels 4 befestigt, welchem ebenso wie beim ersten Ausführungsbeispiel das im wesentlichen radial nachgiebige Feingitter 7 zugeordnet ist, das nur für die beim Bestrahlen entstandenen Staubpartikeln durchlässig ist. Weiterhin ist dem genannten Feingitter 7 in Axialrichtung der aus elastischem Stoff ausgebildete und ebenso radial nachgiebige trichterförmige Schild 8 zugeordnet, der beim Betrieb der Anlage gemäss der Erfindung dicht an die Innenfläche des zu bestrahlenden Rohres 9 aufliegt.

Koaxial mit dem Förderrohr 3 und eine Spielpassung bildend ist auch ein mit dem Rotor 18 feststehend verbundenes, drehbares Lockerungsrohr 19 angeordnet. An seinem freien Ende, d.h. im Bereich der Aussparungen 5 am Förderrohr 3, ist das Lockerungsrohr 19 stirnseitig mit einer Reihe von gleichmässig beabstandeten Lockerungszähnen 20 ausgebildet. Der Vorratskessel 4 ist an der von den Radialaussparungen 5 des Förderrohrs 3 abgewandten Seite seines Bodens und der Stator 17 an seiner von der Saugseite der Vorrichtung 16 abgewandten Seite jeweils mit einem Vorsprung 21, 21' ausgebildet, der ein Paar von radialen Rippen 22 aufweist, an denen die vorstehend beschriebene Radeinheit 10' jeweils angeordnet ist.

Auch bei diesem zweiten Ausführungsbeispiel wird die Innenfläche des Rohres 9 im wesentlichen in einer vertikalen Lage bestrahlt. Die Strahlmittelanlage gemäss der Erfindung wird in das Rohr 9 eingebracht, so dass sie mit Paaren von Radeinheiten 10' und dem radial nachgiebigen Schild 8 dicht an der Wand des Rohres 9 angelehnt ist Gleichzeitig mit dem Rotor 18 der Turbinenvorrichtung 16 fängt auch das Lockerungsrohr 19 an sich zu drehen, das mit einer Reihe von Lockerungszähnen 20 das im Vorratskessel befindliche Strahlmittel wirbelt und lockert. Das Drehen des Rotors 18 bewirkt dabei einen Druckabfall im Förderrohr 3, wodurch das Strahlmittel in das Förderrohr und weiter in den Rotor 18 angesaugt (Pfeil E) und danach mittels dessen Schaufeln radial nach aussen an die Wand des Rohres 9 geworfen wird (Pfeil G). Das Strahlmittel sammelt sich im Vorratskessel 4 und die Staubpartikeln werden mittels Luftstrom durch das Feingitter 7 hindurchgepresst. Die Strahlmittelanlage gemäss der Erfindung wird längs des Rohres 9 weiter geschoben, bis die ganze Innenfläche bestrahlt ist.

Ein weiteres Ausführungsbeispiel der Strahlmittelanlage zum Bestrahlen der Innenflächen gemäss der Erfindung besteht aus einer an sich bekannten turbinenartigen Schleudervorrichtung 16, die einen Stator 17 und z.B. einen pneumatisch oder elektrisch angetriebenen Rotor 18 aufweist (in Fig. 3 nicht detailliert). Dem Rotor 18 ist in Axialrichtung gesehen ein drehfestes Rohr 23 zugeordnet, das mit seinem gegenüberliegenden Ende den Boden des Vorratskessels 4 durchdringt und mit dem Boden eine feste Verbindung bildet. Dem Vorratskessel 4 ist in gleicher weise wie bei den vorstehend beschriebenen Ausführungsbeispielen ein im wesentlichen radial nachgiebiges Feingitter 7 zugeordnet, das nur für die beim Bestrahlen entstandenen Staubpartikeln durchlässig ist. Weiterhin ist dem genannten Feingitter 7 in Axialrichtung der aus elastischem Stoff ausgebildete und ebenso radial nachgiebige trichterförmige Schild 8 zugeordnet, der beim Betrieb der Anlage gemäss der Erfindung dicht an die Innenfläche des zu bestrahlenden Rohres 9 aufliegt. Koaxial mit dem Rohr 23 ist ein drehbares Elevatorrohr 24 angeordnet, das an seiner Innenfläche mit einer Schnecke 25 ausgebildet und fest mit dem Rotor 18 verbunden ist. Das Elevatorrohr 24 erstreckt sich längsweise im wesentlichen bis zum Bereich des Bodens des Vorratskessels 4, wobei zwischen letzterem und dem freien Ende des Elevatorrohres 24 jeweils ein Abstand vorgesehen ist, der einen freien Durchgang des Strahlmittels ermöglicht.

Der Vorratskessel 4 ist an der von dem freien Ende des Elevatorrohrs 3 abgewandten Seite seines Bodens und der Stator 17 ist an seiner von der Saugseite der Vorrichtung 16 abgewandten Seite jeweils mit einem Paar von radialen Rippen 26 ausgebildet, die jeweils die vorstehend beschriebene Radeinheit 10' tragen.

Wie bei den beiden vorstehend beschriebenen Ausführungsbeispielen wird die Innenfläche des Rohres 9 im wesentlichen in einer vertikalen Lage bestrahlt. Die Strahlmittelanlage gemäss der Erfindung wird in das Rohr 9 eingebracht, so dass sie mit Paaren von Radeinheiten 10' und dem radial nachgiebigen Schild 8 dicht an die Wand des Rohres 9 angelehnt ist. Gleichzeitig mit dem Rotor 18 der Turbinenvorrichtung 16 fängt auch das Elevatorrohr 24 mit der Förderschnecke 25, die das im Vorratskessel 4 befindliche Strahlmittel in die Turbinenvorrichtung 16 fördert (Pfeil H), an sich zu drehen. Das Drehen des Rotors 18 bewirkt, dass das Strahlmittel mittels dessen Schaufeln radial nach aussen an die Wand des Rohres 9 geworfen wird (Pfeil J). Das Strahlmittel sammelt sich im Vorratskessel 4 und die Staubpartikeln werden mittels Luftstrom durch dar Feingitter 7 hindurchgepresst. Die Strahlmittelanlage gemäss der Erfindung wird längs des Rohres 9 weiter geschoben, bis die ganze Innenfläche bestrahlt ist.

Die erfindungsgemässe Anlage kann, z.B. zum Bestrahlen einer ebenen Aussenfläche, angepasst werden. Bei diesem Ausführungsbeispiel sind sowohl die Schleuderturbine 16 bzw. der Schleuderdiffusor 1 als auch der Vorratskessel 4 in einem entsprechend ausgeführten Gehäuse 27 angeordnet. Dieses weist im Bereich der Schleuderturbine 16 bzw. des Diffusors 1 eine entsprechend ausgebildete Austrittsöffnung 28 für das Strahlmittel auf, die mit einem zweckmässigen, der behandelten Oberfläche 29 angepassten Schutzschild 30 ummantelt ist. Der Schutzschild 30 passt sich der behandelten Oberfläche genau an, so dass der Austritt des Strahlmittels in die Umgebung verhindert wird. Das untere Teil des Schutzschildes 30 ist rutschenartig ausgebildet, damit das Strahlmittel durch diesen wieder in den Vorratskessel 4 zurück rutscht. Das Strahlmittel wird vom Bereich des Bodens des Vorratskessels 4 in die Schleuderturbine 16 bzw. den Diffusor 1 durch das verhältnismässig kurze Förderrohr 3 zugeführt, wobei dazu eine von vorstehend beschriebenen Förderarten angewendet werden kann.

Der Betrieb der Anlage zum Bestrahlen der Aussenfläche entspricht dem Betrieb nach den vorstehend beschriebenen Ausführungsbeispielen, demzufolge ist eine Wiederholung der bereits Beschriebenen überflüssig.

Bei allen Ausführungsbeispielen wird der beim Bestrahlen entstandene Staub mittels einer nicht dargestellten, an sich bekannten Absaug-/Entstaubungseinrichtung, die im behandelten Rohr 9 oder Gehäuse 27 einen Unterdruck bilden muss, um Stauben in die Umgebung zu verhindern, gesammelt. Der Vorratskessel 4 kann ebenso bei allen Beispielen auch als ein Zyklonabscheider ausgebildet sein.

Die Strahlmittelanlage gemäss der Erfindung kann erfolgreich zum Bestrahlen der Innenflächen, insbesondere Rohre, genutzt werden wie oben unter Bezugnahme auf die Ausführungsbeispiele beschrieben wurde. Es ist aber selbstverständlich, dass die Anlage gemäss der Erfindung mit konstruktionstechnischen Massnahmen, die den Umfang und das Wesen der Erfindung nicht überschreiten, auch an anderen Gebieten, wie z.B. Bestrahlen der Aussenflächen der Rohre oder Werkstücke verschiedener Profile, flächiger Werkstücke, wie z.B. Schiffsflanken usw., anwendbar ist.

Der Energieverbrauch bei der Strahlmittelanlage gemäss der Erfindung wird überraschend wesentlich herabgesetzt (auch drei- bis viermal). Das bedeutet gleichzeitig auch eine wesentliche Herabsetzung der Bestrahlungskosten pro m² der bestrahlten Oberfläche, wobei die Kostenersparnis im Hinblick auf die Anlage gemäss dem Stand der Technik bis zu 95% beträgt.

## Patentansprüche

1. Strahlmittelanlage mit einer Schleudervorrichtung (1; 16), die entweder eine Schleuderturbine (16) oder einen Schleuderdiffusor (1) aufweist, zum Schleudern eines Strahlmittels auf eine Oberfläche eines Werkstücks, einem Strahlmittel-Vorratskessel (4), der mit der gleichen Längsachse wie die Schleudervorrichtung angeordnet ist und im Bereich unmittelbar unter der Schleudervorrichtung liegt, und einer Fördervorrichtung (3; 23, 24, 25) zum Zuführen des Strahlmittels aus dem Vorratskessel zu der Schleudervorrichtung,
**dadurch gekennzeichnet**, daß die Anlage zur Bearbeitung vertikal angeordneter Oberflächen vorgesehen ist, daß das Strahlmittel, nachdem es von der Oberfläche abgeprallt ist, infolge Schwerkrafteinwirkung in den Vorratskessel (4) zurückgeführt wird, und daß es vom Vorratskessel (4) in die Schleudervorrichtung (1; 16) durch ein Verhältnismäßig kurzes Förderrohr (3; 23) geführt wird, das die Schleudervorrichtung mit dem Vorratskessel verbindet.

2. Strahlmittelanlage gemäß Anspruch 1, dadurch gekennzeichnet, daß der Strahlmittel-Vorratskessel (4) korbartig ausgebildet ist.

3. Strahlmittelanlage gemäß Anspruch 1 oder 2, dadurch gekennzeichnet, daß derjenige Teil der Mantelwandung des korbartigen Vorratskessels (4), der in Axialrichtung der Schleudervorrichtung (1; 16) näher liegt, im wesentlichen als ein radial nachgiebiges Feingitter (7) ausgebildet ist, an das sich in Axialrichtung ein aus elastischen Stoff hergestellter und radial nachgiebiger trichterförmiger Schild (8) anschließt.

4. Strahlmittelanlage gemäß Anspruch 1, dadurch gekennzeichnet, daß die Schleudervorrichtung (1; 16) und der Vorratskessel (4) in einem Gehäuse (27) angeordnet sind und daß im Bereich der Schleudervorrichtung eine Austrittsöffnung (28) für das Strahlmittel vorgesehen ist, die mit einem Schutzschild (30) ummantelt ist.

5. Strahlmittelanlage gemäß Anspruch 4, dadurch gekennzeichnet, daß der untere Teil des Schutzschilds (30) rutschenartig ausgebildet ist, um das Strahlmittel in den Vorratskessel (4) zurückzuführen.

6. Strahlmittelanlage gemäß einem der Ansprüche 1 bis 5, dadurch gekennzeichnet, daß das Strahlmittel mittels einer Turbine bzw. eines Diffusors radial an die Oberfläche des Werkstücks geschleudert wird, und das Strahlmittel durch das Förderrohr (3) mittels eines Förderluftstroms, der durch den Saugeffekt der Turbine (16) bzw. des Diffusors (1) erzeugt und/oder durch ein Binde-Einblaserohr (6) zugeführt wird, oder mittels einer Förderschnecke (24, 25) die im Förderrohr (3) angeordnet ist, gefördert wird.

7. Strahlmittelanlage nach Anspruch 6, dadurch gekennzeichnet, daß dem ersten Eintrittsende des Injektorschleuderdiffusors (1) ein Rohrstutzen (2) und dem zweiten Eintrittsende das Förderrohr (3) zugeordnet ist, dessen freies Ende vom korbartigen Vorratskessel (4) abgeschlossen ist, wobei das Förderrohr (3) im Bereich der Verbindung mit dem Boden des Vorratskessels (4) Radialaussparungen (5) aufweist, wobei der Rohrstutzen (2) und das Förderrohr (3) miteinander durch das Binde-Einblaserohr (6) verbunden sind, das in das Förderrohr (3) unterhalb des Bodens des Vorratskessels (4) hineinragt, und wobei am Boden des Vorratskessels (4) und am Rohrstutzen (2) jeweils ein Paar Rippen (10) angeordnet sind, die jeweils eine Führungsradeinheit (10') aufweisen.

8. Strahlmittelanlage nach Anspruch 6, dadurch gekennzeichnet, daß die Schleuderturbine (16) einen Rotor (18) und einen Stator (17) aufweist, wobei dem Rotor (18) in Axialrichtung das drehfestes Förderrohr (3) zugeordnet ist, dessen freies Ende vom korbartigen Vorratskessel (4) abgeschlossen ist, wobei das Förderrohr (3) im Bereich der Verbindung mit dem Boden des Vorratskessels (4) Radialaussparungen (5) aufweist, wobei koaxial mit dem Förderrohr (3) und eine Spielpassung bildend, ein mit dem Rotor (18) feststehend verbundenes drehbares Lockerungsrohr (19) angeordnet ist, das an seinem freien Ende, im Bereich der Radialaussparungen (5) am Förderrohr (3), stirnseitig mit einer Reihe von gleichmäßig beabstandeten Lockerungszähnen (20) versehen ist, wobei am Boden des Vorratskessels (4) und am Stator (17) jeweils ein Paar von radialen Rippen (22) ausgebildet sind, an denen jeweils eine Führungsradeinheit (10') angeordnet ist.

9. Strahlmittelanlage nach Anspruch 6, dadurch gekennzeichnet, daß die Schleuderturbine (16) einen Rotor (18) und einen Stator (17) aufweist, wobei dem Rotor (18) in Axialrichtung das drehfeste Förderrohr (23) zugeordnet ist, das mit seinem gegenüberliegenden Ende den Boden des Vorratskessels (4) durchdringt und mit dem Boden eine feste Verbindung bildet, wobei koaxial zu dem Förderrohr (23) ein drehbares Elevatorrohr (24) angeordnet ist, das an seiner Innenfläche mit einer Schnecke (25) versehen und mit dem Rotor (18) fest verbunden ist, und das sich in Längsrichtung im wesentlichen bis zum Bereich des Bodens des Vorratskessels (4) erstreckt, wobei zwischen dem Vorratskessel und dem freien Ende des Elevatorrohres (24) ein Abstand vorgesehen ist, und wobei am Boden des Vorratskessels (4) und am Stator (17) jeweils ein Paar von radialen Rippen (26) ausgebildet sind, die jeweils eine Führungsradeinheit (10') tragen.

10. Strahlmittelanlage nach einem der Ansprüche 7 bis 9, dadurch gekennzeichnet, daß die Führungsradeinheit (10') einen in Radialrichtung drehbar gelagerten und federgestützten Hebel (11) aufweist, an dessen freiem Ende ein Stützrad (12) drehbar gelagert ist, wobei der jeweilige Hebel (11) radial mittels einer stabförmigen Führung (13) geführt ist, die drehbar an der jeweiligen Rippe (10, 22, 26) gelagert ist, und auf die eine Druckfeder (14) aufgesteckt ist.

11. Strahlmittelanlage nach einem der Ansprüche 1 bis 10, dadurch gekennzeichnet, daß der Vorratskessel (4) als ein Zyklonabscheider ausgebildet ist.

## Claims

1. An abrasive blasting apparatus, comprising an abrading device (1; 16) consisting either of a turbine abrading device (16) or an abrading diffuser (1) for throwing abrasive material to the surface of a workpiece, a storage tank (4) of the abrasive material arranged in the same longitudinal axis as the abrading device and lying in the area directly under same, and a conveying device (3; 23, 24, 25) for dispersing abrasive material from the storage tank into the abrading device, ***characterized in*** that the apparatus is provided for treatment of vertically placed surfaces, that abrasive material, after being rebounded from the surface, is conveyed back to a storage tank (4) due to the influence of gravity, and that abrasive material is from the storage tank (4) conveyed into an abrading device (1; 16) by means of a relatively short conduit (3; 23) connecting the abrading device with the storage tank.

2. An abrasive blasting device according to claim 1, ***characterized in*** that the storage tank (4) is shaped as a bucket.

3. An abrasive blasting device according to claim 1 or 2, ***characterized in*** that the portion of a mantle wall of the bucket-shaped storage tank (4) lying closer to the abrading device (1; 16) in respect to the axial direction is essentially formed as a radially flexible fine sieve (7) with which is in axial direction associated a radially flexible funnel-shaped shield (8) made of elastic material.

4. An abrasive blasting device according to claim 1, ***characterized in*** that both the abrading device (1; 16) and the storage tank (4) are arranged in a housing (27) and that in the area of the abrading device there is provided an outlet opening (28) for abrasive material, said outlet opening being enclosed with a protective shield (30).

5. An abrasive blasting device according to claim 4, ***characterized in*** that the lower portion of the protective shield (30) is shaped as a chute in order to convey abrasive material back to the storage tank (4).

6. An abrasive blasting device according to any claims 1 to 5, ***characterized in*** that abrasive material is blasted by means of a turbine and diffuser, respectively, against the surface of a workpiece and that abrasive material is conveyed through the conduit (3) by means of an air jet generated by suction effect of the turbine (16) and the diffuser (1), respectively, and/or supplied through a connection-injection pipe (6), or by means of a screw conveyer (24, 25) arranged in the conduit (3).

7. An abrasive blasting device according to claim 6, ***characterized in*** that the first inlet end of the injection blasting diffuser (1) is associated with a socket (2) and the second inlet end of said diffuser is associated with the conduit (3) the free end thereof closed by means of the bucket-shaped storage tank (4), in the area of connection to a bottom of the storage tank (4) said conduit (3) comprising a set of radial recesses (5), the socket (2) and the conduit (3) being mutually interconnected by means of the connection-injection pipe (6) projecting into conduit (3) below the bottom of the storage tank (4), on the bottom of the storage tank (4) and on the socket (2) there being arranged a pair of ribs (10) comprising a guide wheel unit (10') in each case.

8. An abrasive blasting device according to claim 6, ***characterized in*** that the blasting turbine (16) comprises a rotor (18) and a stator (17), the rotor (18) being in axial direction associated with a rotational rigid conduit (3) the free end thereof closed by means of the bucket-shaped storage tank (4), in the area of connection to the bottom of the storage tank (4) said conduit (3) comprising a set of radial recesses (5), coaxially with the conduit (3) and with a clearance fit arranged a rotatable loosening tube (19) rigidly linked with the rotor (18), at its free end, in the area of the radial recesses (5) on the conduit (3), said tube being face-formed with a set of equally spaced loosening teeth (20), on the bottom of the storage tank (4) and on the stator (17) there being arranged a pair of radial ribs (22) comprising a guide wheel unit (10') in each case.

9. An abrasive blasting device according to claim 6, ***characterized in*** that the blasting turbine (16) comprises a rotor (18) and a stator (17), the rotor (18) being in axial direction associated with a rotational rigid conduit (23) which with the opposite end thereof pierces the bottom of the storage tank (4), forming a rigid connection with said bottom, coaxially with the conduit (23) arranged a rotatable elevator tube (24) provided with a screw conveyer (25) on the inner surface of its wall and rigidly associated with the rotor (18), said elevator tube extending in axial direction essentially to the area of the bottom of the storage tank (4), between the latter and the free end of the elevator tube (24) there being provided a spacing, and on the bottom of the storage tank (4) and on the stator (17) arranged a pair of radial ribs (26) comprising a guide wheel unit (10') in each case.

10. An abrasive blasting device according to one of claims 7 to 9, ***characterized in*** that the guide wheel unit (10') comprises a resilient supported lever (1) pivoted in radial direction, at the free end thereof there being rotatably located a supporting wheel (12), each lever (11) being radially guided by means of a rod-shaped guideway (13) pivoted on each rib (10, 22, 26), a compression spring (14) slipped onto said guideway.

11. An abrasive blasting device according to one of claims 1 to 10, ***characterized in*** that the storage tank (4) is formed as a cyclone separator.

## Revendications

1. Installation de sablage, comprenant un dispositif de dosage (1; 16), qui présente une turbine de dosage (16) ou un diffuseur de dosage (1), pour le dosage d'un agent de sablage sur une surface d'une pièce, et comportant une cuve de réserve (4) d'agent de sablage qui est disposée sur le même axe longitudinal que le dispositif de dosage et est située dans la région située immédiatement en dessous du dispositif de dosage, ainsi qu'un dispositif de transport (3; 23, 24, 25) pour amener l'agent de sablage depuis la cuve de réserve jusque dans le dispositif de dosage, caractérisée en ce que l'installation est prévue pour le traitement de surfaces situées verticalement, en ce qu'après avoir rebondi sur la surface, l'agent de sablage est ramené dans la cuve de réserve (4) sous l'action de la pesanteur, et en ce qu'il est amené depuis la cuve de réserve (4) jusque dans le dispositif de dosage (1; 16) par un tube de transport (3; 23) relativement court qui relie le dispositif de dosage à la cuve de réserve.

2. Installation de sablage selon la revendication 1, caractérisée en ce que la cuve de réserve (4) d'agent de sablage est configurée en forme de panier.

3. Installation de sablage selon les revendications 1 ou 2, caractérisée en ce que la partie de la paroi d'enveloppe de la cuve de réserve (4) en forme de panier qui est la plus proche du dispositif de dosage (1; 16) dans la direction axiale, est configurée essentiellement sous la forme d'une grille fine (7) déformable radialement à laquelle un écran (8) en forme d'entonnoir, déformable radialement, réalisé en un matériau élastique, se raccorde dans la direction axiale.

4. Installation de sablage selon la revendication 1, caractérisée en ce que le dispositif de dosage (1; 16) et la cuve de réserve (4) sont disposés dans un boîtier (27), et en ce que dans la région du dispositif de dosage est prévue une ouverture de sortie (28) pour l'agent de sablage, laquelle ouverture est entourée par un écran de protection (30).

5. Installation de sablage selon la revendication 4, caractérisée en ce que la partie inférieure de l'écran de protection (30) présente la forme d'une glissière pour renvoyer l'agent de sablage dans la cuve de réserve (4).

6. Installation de sablage selon l'une des revendications 1 à 5, caractérisée en ce que l'agent de sablage est dosé radialement contre la surface de la pièce, au moyen d'une turbine ou d'un diffuseur, et l'agent de sablage est transporté à travers le tube de transport (3) au moyen d'un écoulement d'air de transport qui est créé par l'effet d'aspiration de la turbine (16) ou du diffuseur (1) et/ou est amené par l'intermédiaire d'un tube de soufflage et de raccordement (6), ou au moyen d'une vis de transport (24, 25) qui est disposée dans le tube de transport (3).

7. Installation de sablage selon la revendication 6, caractérisée en ce qu'à la première extrémité d'entrée du diffuseur (1) à injecteurs de dosage est associé un raccord tubulaire (2) et qu'à la deuxième extrémité d'entrée est associé le tube de transport (3) dont l'extrémité libre est fermée par la cuve de réserve (4) en forme de panier, le tube de transport (3) présentant dans la région du raccord au fond de la cuve de réserve (4) des découpes radiales (5), le raccord tubulaire (2) et le tube de transport (3) étant reliés l'un à l'autre par le tube de soufflage et de raccordement (6) qui déborde dans le tube de transport (3) en dessous du fond de la cuve de réserve (4), tandis que sur le fond de la cuve de réserve (4) et sur le raccord tubulaire (2), deux nervures (10) sont chaque fois disposées, qui présentent chacune une unité de roue de guidage (10').

8. Installation de sablage selon la revendication 6, caractérisée en ce que la turbine de dosage (16) présente un rotor (18) et un stator (17), le tube de transport (3) empêché de tourner, dont l'extrémité libre est fermée par la cuve de réserve (4) en forme de panier, étant associé dans la direction axiale au rotor (18), lequel tube de transport (3) présente dans la région du raccord avec le fond de la cuve de réserve (4) des découpes radiales (5), tandis qu'un tube rotatif de désagrégation (19) qui, à son extrémité libre, dans la région des découpes radiales (5) du tube de transport (3), est doté sur son côté frontal d'une série de dents de désagrégation (20) espacées régulièrement, est disposé coaxialement par rapport au tube de transport (3) en formant un jeu d'adaptation, relié à rotation solidaire au rotor (18), et que sur le fond de la cuve de réserve (4) et sur le stator (17), deux nervures radiales (22), sur chacune desquelles est disposée une unité (10') de roue de guidage, sont formées.

9. Installation de sablage selon la revendication 6, caractérisée en ce que la turbine de dosage (16) présente un rotor (18) et un stator (17), le tube de transport (23) empêché de tourner, qui traverse le fond de la cuve de réserve (4) par son extrémité opposée et qui forme avec le fond une liaison fixe, étant associée dans la direction axiale au rotor (18), un tube rotatif de relèvement (24), qui est doté d'une vis sans fin (25) sur sa surface interne et qui est relié à rotation solidaire au rotor (18), et qui s'étend dans la direction longitudinale essentiellement jusque dans la région du fond de la cuve de réserve (4), est disposé coaxialement par rapport au tube de transport (23), tandis qu'entre la cuve de réserve et l'extrémité libre du tube de relèvement (24) est prévu un interstice, et que deux nervures radiales (26), qui portent chacune une unité (10') de roue de guidage, sont formées tant sur le fond de la cuve de réserve (4) que sur le stator (17).

10. Installation de sablage selon l'une des revendications 7 à 9, caractérisée en ce que l'unité (10') de roue de guidage présente un levier (11) s'appuyant sur un ressort et monté à rotation dans la direction radiale, à l'extrémité libre duquel une roue d'appui (12) est montée de manière à pouvoir tourner, chaque levier (11) étant guidé radialement au moyen d'un guide (13) en forme de barre qui est monté à rotation sur chacune des nervures (10, 22, 26), et est enfiché sur un ressort de poussée (14).

11. Installation de sablage selon l'une des revendications 1 à 10, caractérisée en ce que la cuve de réserve (4) est configurée comme séparateur à cyclone.
